# EUROPÄISCHE PATENTSCHRIFT

(11) **EP 0 584 303 B1**
(45) Veröffentlichungstag und Bekanntmachung des Hinweises auf die Patenterteilung: **03.01.1996**
(21) Anmeldenummer: 93903776.8
(22) Anmeldetag: 24.02.1993
(51) Int. Cl.: B65D 19/34

(54) **PALETTE AUS KARTON**
PALLET MADE OF CARDBOARD
PALETTE EN CARTON

(30) Priorität: 27.02.1992 CH 626/92; 06.08.1992 DE 9210483 U; 12.10.1992 DE 9213681 U
(43) Veröffentlichungstag der Anmeldung: 02.03.1994
(73) Patentinhaber: Swap-Lizenz AG, CH-9202 Gossau (CH)
(72) Erfinder: ISELI, Fredy, CH-8592 Uttwil (CH)
(74) Vertreter: Münch, Otto
(86) Internationale Anmeldenummer: CH9300048
(87) Internationale Veröffentlichungsnummer: WO9316927

(56) Entgegenhaltungen:
- EP-A- 0 084 906
- EP-A- 0 283 799
- FR-A- 1 346 462
- GB-A- 697 232
- US-A- 2 493 562
- US-A- 3 780 929

## Beschreibung

Es ist schon mehrfach vorgeschlagen worden, Paletten aus Wellkarton herzustellen. Ein solcher Vorschlag ist z.B. in der EP-A-283 799 enthalten. Allerdings haben sich solche Paletten bisher in der Praxis nicht bewährt, entweder weil sie zuwenig stabil sind oder, wie z.B. jene gemäss EP-A-283 799, nicht der Norm entsprechende Abmessungen haben.

Der vorliegenden Erfindung liegt die Aufgabe zugrunde, eine Palette aus Karton derart auszubilden, dass sie stabil und auch in Normabmessungen herstellbar ist. Diese Aufgabe wird durch die Merkmalskombination der Ansprüche gelöst.

Nachfolgend werden Ausführungsbeispiele der Erfindung anhand der Zeichnungen erläutert. Darin zeigt:
- Fig. 1: eine perspektivische Ansicht einer umgewendeten Palette,
- Fig. 2: einen Zuschnitt für eine Platte,
- Fig. 3: einen Schnitt längs der Linie III-III in Fig. 1,
- Fig. 4: einen Zuschnitt für eine Leiste,
- Fig. 5: einen Zuschnitt für einen Fuss,
- Fig. 6: eine Draufsicht auf einen gefalteten Fuss,
- Fig. 7: einen Schnitt analog Fig. 3 durch eine Zweite Ausführungsform,
- Fig. 8: eine Draufsicht auf den Fuss der zweiten Ausführungsform,
- Fig. 9: einen Querschnitt durch die Leiste der zweiten Ausführungsform,
- Fig. 10: einen Querschnitt analog Fig. 3 durch eine dritte Ausführungsform einer Platte,
- Fig. 11: einen Schnitt längs der Linie XI-XI in Fig. 10,
- Fig. 12: eine Variante der Platte nach Fig. 10,
- Fig. 13: eine weitere Ausführungsform der Leiste,
- Fig. 14: eine weitere Ausführungsform der Platte,
- Fig. 15: eine Teilansicht der Platte nach Fig. 15, und
- Fig. 16: eine schematische Darstellung der Herstellung des Kerns einer Platte oder Leiste.

Die in Fig. 1 dargestellte Palette besteht aus einer ebenen, rechteckigen Platte 1, neun mit der Unterseite der Platte 1 verleimten Füssen 2 und drei auf die Unterseite von je drei Füssen aufgeleimten Leisten 3.

Die Platte 1 besteht aus drei übereinandergeschichteten und miteinander verleimten, rechteckigen Wellkarton-Zuschnitten 15, 16 und einem weiteren Zuschnitt 7 als Umhüllung (Fig. 3). Die Wellenlängsrichtung des mittleren Zuschnittes 16 und des Hüllzuschnittes 7 verläuft quer zur Längserstreckung der Platte 1, jene der Zuschnitte 15 parallel dazu. Die Zuschnitte 15 sind dreiwellig und etwa 12 mm dick, der Zuschnitt 16 zweiwellig und etwa 10 mm dick. Der Hüllzuschnitt ist einwellig und nur etwa 3 mm dick. Die Gesamtdicke der Platte 1 beträgt etwa 35 mm.

Wie in Fig. 2 und 3 gezeigt ist, hat der Hüllzuschnitt 7 durch paarweise geprägte Faltlinien 9 abgegrenzte Lappen 10, 11, welche die Ränder der Zuschnitte 15, 16 überragen, an deren Stirnflächen hochgefaltet und auf der Unterseite 5 der Platte 1 aufgeleimt werden (Fig. 3). Dabei entspricht die Länge des auf der Unterseite 5 aufgeleimten breitseitigen Lappens 11 mindestens der Länge der Füsse 2 und die Breite des längsseitigen Lappens 10 mindestens der Breite der Füsse 2. Mit demselben, wasserfesten Leim auf Wasserbasis, mit welchem die Zuschnitte 15, 16, 7 miteinander verleimt werden, wird auch die gesamte äussere Oberfläche der Platte 1 bestrichen. Dadurch wird eine wasserfeste Imprägnierung ohne Fremdmaterialien erreicht. Diese Art der Imprägnierung hat darüberhinaus den Vorteil, dass die Verleimung innerhalb der Wellkartonschichten und der Schichten untereinander nicht durch Lösungsmittel beeinträchtigt wird, wie dies z.B. beim Lackieren mit üblichen Lacken der Fall ist. Die Stirnflächen der Platte 1 sind abgeschlossen, so dass kein Wasser oder Fremdmaterialien in die Wellen der Schichten 15, 16 eindringen kann. Durch den kreuzweisen Schichtaufbau ist die Platte 1 in beiden Richtungen biegesteif. Als Imprägnierung eignet sich alternativ auch ein Lack auf Wasserbasis.

Die Leisten 3 sind in gleicher Weise wie die Platte 1 aus Zuschnitten 22, 18 (Fig. 4) aufgebaut, nur dass hier die Zwischenschicht 16 weggelassen ist. Bei den beiden rechteckigen, dreiwelligen Zuschnitten 22 verlaufen die Wellen 23 längs, beim einwelligen, dünnen Hüllzuschnitt 18 quer. Die umgefalteten Lappen 21 des Zuschnittes 18 bedecken hier die ganze Oberseite der Leiste 3. Die Oberfläche der Leisten 3 ist in gleicher Weise mit Leim imprägniert.

Fig. 5 zeigt einen Zuschnitt 28 für einen Fuss 2. Er ist zweiwellig und rechteckig und hat am einen Ende einen Trennschnitt 29 zum Abtrennen eines Abschnittes 30 sowie acht Faltlinien 32. Die Wellen 33 verlaufen quer zur Längserstreckung des Zuschnitts 28. In der Mitte des Abschnittes 30 und des angrenzenden Teilstücks sind Einschnitte 31 bis zur halben Breite des Zuschnittes 28 vorhanden.

Fig. 6 zeigt eine Stirnansicht des gefalteten Fusses. Das letzte Teilstück und der eingesteckte Abschnitt 30 dienen als Diagonalversteifung. Die Wände des Fusses 2 sind ringsherum zweischichtig verleimt. Auch die Füsse 2 werden mit Leim imprägniert.

Die beschriebene Palette ist robust und wasserfest und kann mit den bestehenden Normabmessungen, z.B. als Euro-Palette mit den Massen 120 cm x 80 cm oder 60 cm x 80 cm gebaut werden. Die Palette ist sortenrein und besteht ausschliesslich aus Papier und Leim. Dadurch kann sie problemlos wiederverwertet und rezykliert werden. Die Palette ist mit ca. 12 kg Gewicht (bei 120 x 80 cm) sehr viel leichter als entsprechende Holzpaletten, die etwa 25 kg wiegen. Dadurch wird die Handhabung leerer Paletten beträchtlich vereinfacht. Wegen ihrer Robustheit kann die Palette als Mehrweg-Palette verwendet werden.

Für spezielle Anwendungen kann die Platte 1 auch z.B. sechseckig ausgebildet werden.

Bei der Ausführungsform nach Fig. 7 bis 9 sind analoge Teile mit gleichen Bezugszeichen versehen, so dass sich eine detaillierte Beschreibung dieser Teile erübrigt. Die Ausführungsform nach Fig. 7 bis 9 unterscheidet sich von jener nach Fig. 1 bis 6 im Aufbau der Platte 1, der Füsse 2 und der Leisten 3.

Die Platte 1 hat nach Fig. 7 einen mittig angeordneten Zuschnitt 51 aus Graukarton und beidseitig davon je insgesamt drei abwechselnd übereinander geschichtete, einwellige Zuschnitte 15, 16. Die Hülle ist aus zwei inneren, je die Hälfte der Ober- und Unterseite sowie die schmalen Stirnflächen bedeckenden, rechteckigen Zuschnitten 52 aus Graukarton sowie einem äusseren, rechteckigen Zuschnitt 53 aus einwelligem Wellkarton gebildet, der auf der Oberseite 4 durchgehend ist, die langen Stirnflächen umhüllt, und dessen Schmalränder auf der Unterseite mittig aneinanderstossen.

Diese Ausbildung der Platte 1 hat gegenüber jener gemäss Fig. 1 und 3 die Vorteile, dass sie wegen der Festkartonschichten stossfester gegen seitliche Stösse sowie durchschlagfester gegen spitze Gegenstände ist. Die rechteckigen Zuschnitte 52, 53 haben nur parallele Faltlinien und sind einfacher herstellbar.

Der Fuss nach Fig. 8 unterscheidet sich gegenüber jenem nach Fig. 6 dadurch, dass der Zuschnitt 28 nur auf einer Schmalseite überlappt, und dass er zusätzlich einen Zuschnitt 56 aus Graukarton enthält, der ebenfalls die Stossfestigkeit erhöht. Versuch haben gezeigt, dass der Zuschnitt 28 einfach in der in Fig. 8 dargestellten Form unverleimt in den verleimten Hüllzuschnitt 56 gesteckt werden kann. Die Verleimung des Fusses 2 mit der Platte 1 und der Leiste 3 verleiht ihm eine hinreichende Stabilität.

Die Leiste 3 nach Fig. 9 unterscheidet sich von jener nach Fig. 1 und 4 dadurch, dass sie ähnlich aufgebaut ist wie die Platte 1 nach Fig. 7, nur dass alle Wellkartonschichten längsgerichtete Wellen haben. Es ist ebenfalls ein mittlerer Zuschnitt 60 aus Graukarton sowie ein innerer Hüllzuschnitt 61 aus Graukarton vorhanden. Dieser umhüllt die schmalen Stirnflächen. Der äussere Hüllzuschnitt 62 aus einwelligem Wellkarton ist auf der Oberseite ganzflächig überlappt. Die Graukartonschichten 60, 61 erhöhen ebenfalls die Stossfestigkeit. Die Stirnenden des Hüllzuschnittes 62 werden beim Verleimen zweckmässig flachgequetscht, um die Wellen dieses Zuschnittes stirnseitig zu verschliessen. Der Querschnitt der Leiste 3 nach Fig. 9 ist trapezförmig. Dies hat den Vorteil, dass die Leiste 3 leichter durch die Rollen eines Palettenwagens überfahren werden kann.

Die Platte 1 nach Fig. 10 und 11 besteht aus einem Kern 70 aus zusammengeleimtem, einwelligem, einseitigem Wellkarton 71, dessen Wellen senkrecht zur Plattenebene, also zur Oberseite 4 und Unterseite 5, verlaufen, sowie einer Hülle 52, 53, die gleich aufgebaut ist wie die Hülle 52, 53 der Ausführungsform gemäss Fig. 7. Der Wellkarton 71 des Kerns 70 kann aus 100 % Altpapier bestehen. Er kann zusätzlich mit einem flammhemmendem und/oder mit einem wasserabstossenden Mittel imprägniert sein. Zweckmässig wird er zunächst als grosser Block hergestellt und anschliessend in Scheiben entsprechend der erforderlichen Kerndicke zersägt, z.B. mittels einer Bandsäge.

Es hat sich gezeigt, dass mit dem Plattenaufbau gemäss Fig. 10 und 11, in welchem der Kern 70 wie eine Wabenstruktur wirkt, eine sehr hohe Biegefestigkeit bei geringerem Gewicht als bei der Ausführungsform nach Fig. 7 erreicht werden kann. Ausserdem ist die Ausführungsform nach Fig. 10 und 11 noch kostengünstiger herstellbar.

Der Kernaufbau gemäss Fig. 10 und 11 eignet sich auch als Einsatz für die Füsse 2, indem bei der Ausführungsform nach Fig. 8 der Zuschnitt 28 ersetzt wird durch einen Kern entsprechend dem Kern 70 in Fig. 10 und 11.

Die Ausführungsform nach Fig. 12 ist hauptsächlich für preiswerte Einweg-Paletten gedacht. Hier ist auf die Oberseite und die Unterseite des Kerns 70 lediglich ein Graukarton 75 aufgeklebt. Die Stirnflächen des Kerns 70 sind nicht umhüllt.

Die Leisten 3 können entweder gleich ausgebildet sein wie bei der Ausführungsform nach Fig. 9, oder sie können ebenfalls den Wabenaufbau nach Fig. 10 haben. Vorzugsweise haben die Leisten 3 den trapezförmigen Querschnitt gemäss Fig. 9.

Der Karton-Sandwichaufbau nach Fig. 12 eignet sich auch für andere Anwendungszwecke, z.B. für stabile Karton-Kisten. Bei dieser Anwendung können die Hüllzuschnitte 75 auch beide aus Wellkarton bestehen. Diese Sandwichplatten mit einem Wabenkern haben bei geringem Gewicht eine hohe Festigkeit und Steifigkeit. Ausserdem bietet der Wabenkern 70 einen guten Schutz vor Schlägen, da er eine Knautschzone bildet.

In Figur 13 ist eine weitere Ausführungsform der Leiste 3 in ihren Einzelteilen perspektivisch dargestellt. Der Kern 80 der Leiste 3 ist identisch aufgebaut wie Kern 70 der Platte 1 nach Figuren 10, 11 und 12, also mit Wellen, die alle senkrecht zur Plattenebene verlaufen. Er hat einen trapezförmigen Querschnitt. Auf den Kern 80 ist von oben und von unten je ein Graukartonzuschnitt 81, 82 aufgeleimt. Auf die beiden Schmalseiten und die Stirnflächen des Kern 80 und der Zuschnitte 81, 82 sind Leisten 83, 84 aus Graukarton aufgeleimt. Damit ist der ganze Kern 80 mit Graukarton eingefasst. Um die beiden Stirnflächen wird zunächst je ein Zuschnitt 85 aus Kraftpapier gefaltet und aufgeleimt. Schliesslich werden auch noch die Ober- und Unterseite sowie die Schmalseiten mit zwei rechteckigen Kraftpapierzuschnitten 86 eingefasst. Zweckmässig werden anschliessend die Stirnflächen in ein relativ dickflüssiges Leimbad mit wasserfestem Leim getaucht. Dadurch werden die beiden kurzen Stirnkanten versiegelt.

Die Platte 1 nach Figur 14 ist gleich aufgebaut wie die Leiste 3 nach Figur 13: Der Plattenkern 70 ist derselbe wie jener nach Figuren 10-12. Auf diesem Kern 70 ist beidseitig ein Graukartonzuschnitt 75 aufgeleimt. Auf sämtliche Stirnflächen von Kern 70 und Zuschnitten 75 sind anschliessend Leisten 90, 91 aus Graukarton aufgeleimt. Damit ist auch hier der ganze Kern 70 mit Graukarton eingefasst. Die Hülle wird vervollständigt durch vier aufgeleimte, rechteckige Kraftpapierzuschnitte 92, 93, welche die Längskanten 95 und die Breitkanten 96 umhüllen und je die Hälfte der Ober- und Unterseite bedecken. Die Faserlaufrichtung 94 der Zuschnitte 92, 93 kreuzen sich. Das Kraftpapier der Zuschnitte 92, 93 hat einen relativ hohen Zelluloseanteil von 70-90 Prozent und ein Flächengewicht von etwa 0,3 kg pro m2. Damit hat es eine hohe Zugfestigkeit. Dies ergibt für die Platte 1 nach Figur 14 eine hohe Biegefestigkeit bei geringem Gewicht. Um die kurzen Eckkanten 98 zu versiegeln, werden die Ecken der Platte 1 nach Figur 14 in einen wasserfesten, relativ dickflüssigen Leim eingetaucht. Dies ergibt eine Siegelschicht 97, die in Figur 15 angedeutet ist.

Die Palette mit der Platte 1 nach Figur 14, den Füssen 2 nach Figur 8 und den Leisten 3 nach Figur 13 ist vorzugsweise ebenfalls mit einem wasserfesten Leim oder einem Lack auf Wasserbasis imprägniert. Sie hat bei etwa gleichem Gewicht eine höhere Tragfähigkeit und Stossfestigkeit als die Palette nach Figuren 1-6.

In Figur 16 ist die Herstellung des Kerns 70 oder 80 für die Platte 1 nach Figuren 10 und 11 oder 12 oder 14 und für die Leiste 3 nach Figur 13 schematisch dargestellt. Zunächst werden rechteckige, einwellige, einseitige Wellkartonzuzuschnitte aufeinander geleimt, wobei alle Wellen in derselben Richtung laufen. Dies ergibt einen grossen Block 100. Der Block 100 wird anschliessend in Scheiben 101 zersägt. Zum Sägen wird ein mit Haftstoffkörnern, vorzugsweise mit Diamant beschichteter, dünner Draht 102 von zum Beispiel 0,5 mm Durchmesser verwendet, der über zwei Umlenkrollen 103, 104 geführt ist. Die eine Rolle 104 ist durch einen Motor 105 angetrieben. Das Schnitt-Trum 106 des Drahtes 102 ist senkrecht zur Wellenrichtung 107 der Wellkartonzuschnitte und senkrecht zur Vorschubrichtung 108 eines Schlittens 109, auf welchem der Block 101 eingespannt ist.

Diese Art der Kernherstellung ist sehr rationell. Durch den dünnen, diamantbeschichteten Draht 102 wird nur sehr wenig Schneidabfall produziert.

## Patentansprüche

1. Platte aus Karton, insbesondere für eine Palette, bestehend aus einem Kern (70) aus aufeinandergeleimten, einreihigen, einseitigen Wellkartonschichten (71), deren Wellen in Längsrichtung sämtlich senkrecht zur Plattenebene stehen, sowie je einem auf die Ober- und Unterseite des Kerns (70) aufgeleimten Kartonzuschnitt (52, 75)

2. Platte nach Anspruch 1, wobei die Kartonzuschnitte (52, 75) aus Graukarton bestehen.

3. Platte nach Anspruch 2, wobei sie einen rechteckigen Grundriss hat und auf alle vier Stirnflächen des Kerns (70) Leisten (90, 91) aus Graukarton aufgeleimt sind.

4. Platte nach Anspruch 3, wobei die Kartonzuschnitte (75) und die Leisten (90, 91) mit Kraftpapierzuschnitten (92, 93) umhüllt sind, welche um sämtliche Längskanten (95, 96) der Platte gefaltet sind.

5. Palette aus Karton, bestehend aus:
- einer Platte (1) gemäss einem der Ansprüche 1-4,
- mindestens vier auf die Unterseite (5) der Platte (1) aufgeleimten, quaderförmigen Füssen (2), die Wellkarton (28) enthalten, und
- mindesten zwei auf die Unterseite von mindestens je zwei Füssen (2) aufgeleimten Leisten (3), die aus einem Leistenkern (22, 60, 80) aus Karton und einer Leistenhülle (18, 61, 62, 81-86) bestehen.

6. Palette nach Anspruch 5, wobei die Leistenhülle (18, 61, 62, 81-86) die beiden Schmalseiten des Leistenkerns (22, 60, 80) abdeckt.

7. Palette nach Anspruch 5 oder 6, wobei die kurzen Stirnkanten (98) der Platte (1) mit einem wasserfesten Leim versiegelt sind.

8. Palette nach einem der Ansprüche 5-7, wobei die Füsse (2) aus je einer um vertikale Kanten gefalteten Fusshülle (56) aus Graukarton und einem Kern aus Wellkarton (28) bestehen.

9. Palette nach einem der Ansprüche 5-8, wobei die Leistenhülle mindestens eine Umhüllung (85, 86) aus Kraftpapier oder einwelligem Wellkarton umfasst, welche zumindest die Längskanten der Leiste (3) einfasst.

10. Palette nach einem der Ansprüche 5-9, wobei die beiden Stirnflächen jeder Leiste (3) mit wasserfestem Leim versiegelt sind.

11. Palette nach einem der Ansprüche 5-10, wobei die Leisten (3) einen trapezförmigen Querschnitt haben.

12. Palette nach einem der Ansprüche 5-11, wobei die Platte (1) die Füsse (2) und die Leisten (3) wasserfest imprägniert sind, insbesondere mittels eines wasserfesten Leimes oder eines Lackes auf Wasserbasis.

## Claims

1. Panel made of cardboard, in particular for a pallet, consisting of a core (70) of single-fluted, single-sided layers of corrugated cardboard glued on top of one another (71) whose corrugations viewed longitudinally run perpendicular to the plans of the panel, and cardboard blanks (52, 75) glued one each to the upper side and underside of the core (70).

2. Panel according to Claim 1, wherein the cardboard blanks (52, 75) consist of grey cardboard.

3. Panel according to Claim 2, which has a rectangular horizontal projection and wherein grey cardboard strips (90, 91) are glued onto all four end faces of the core (70).

4. Panel according to Claim 3, wherein the cardboard blanks (75) and the strips (90, 91) are covered with sections of kraft paper (92, 93) which are folded around all the longitudinal edges (95, 96) of the panel.

5. Cardboard pallet consisting of:
- a panel (1) as described in one of Claims 1-4,
- at least four square-shaped feet (2) glued onto the underside (5) of the panel (1), containing corrugated cardboard (28), and
- at least two laths (3) glued to the underside of at least two feet (2), which consist of a lath core (22, 60, 80) of cardboard and a lath cover (18, 61, 81-86).

6. Pallet according to Claim 5, wherein the lath cover (18, 61, 62, 81-86) covers the two narrow sides of the lath core (22, 60, 80).

7. Pallet according to Claims 5 or 6, wherein the short front edges (98) of the panel (1) are sealed with a watertight glue.

8. Pallet according to one of Claims 5-7, wherein the feet (2) each consist of a grey cardboard foot cover (56) folded around the vertical edges and a core of corrugated cardboard (28).

9. Pallet according to one of Claims 5-8, wherein the lath cover includes at least one covering (85, 86) of kraft paper or single-fluted corrugated cardboard, which encloses at least the longitudinal edges of the lath (3).

10. Pallet according to one of Claims 5-9, wherein the two end faces of each lath (3) are sealed with waterproof glue.

11. Pallet according to one of Claims 5-10, wherein the laths (3) have a trapezoidal cross-section.

12. Pallet according to Claims 5-11, wherein the panel (1) the feet (2) and the laths (3) are waterproofed by impregnation, in particular by means of a waterproof glue or a water-based varnish.

## Revendications

1. Plaquette en carton, notamment pour une palette constituée d'un noyau (70) formé de couches de carton ondulé simple face (71) collées les unes sur les autres et disposées suivant une rangée et dont les ondulations sont toutes perpendiculaires au plan de la plaque, dans la direction longitudinale, ainsi que respectivement un flan en carton (52, 75), collé sur la face supérieure et sur la face inférieure du noyau (70).

2. Plaque selon la revendication 1, dans laquelle les flans en carton (52, 75) sont formés par du carton gris.

3. Plaque selon la revendication 2, cette plaque possédant un contour rectangulaire en projection horizontale et comportant des barrettes en carton gris (90,91) qui sont collées sur l'ensemble des quatre faces frontales du noyau (70).

4. Plaque selon la revendication 3, dans laquelle les flans en carton (75) et les barrettes (90,91) sont enveloppées par des flans en papier kraft (92,93), qui sont repliés autour de l'ensemble des bords longitudinaux (95,96) de la plaque.

5. Palette en carton constituée par :
- une plaque (1) selon l'une des revendications 1-4,
- au moins quatre pieds parallélépipédiques (2), qui sont collés sur la face inférieure (5) de la plaque (1) et qui contiennent du carton ondulé (28), et
- au moins deux barrettes (3) collées sur la face inférieure d'au moins respectivement deux pieds (2) et qui sont constituées par un noyau en carton (22,60,80) et une enveloppe (18,61,62,81-86).

6. Palette selon la revendication 5, dans laquelle l'enveloppe (18,61,62,80-86) des barrettes recouvre les deux petits côtés du noyau (22,60,80) des barrettes.

7. Palette selon la revendication 5 ou 6, dans laquelle les bords frontaux courts (98) de la plaque (1) sont scellés avec une colle qui résiste à l'eau.

8. Palette selon l'une des revendications 5-7, dans laquelle les pieds (2) sont constitués chacun par une enveloppe en carton gris (56) repliée autour de bords verticaux, et par un noyau en carton ondulé (28).

9. Palette selon l'une des revendications 5-8, dans laquelle l'enveloppe des barrettes comporte au moins une enveloppe (85,86) en papier kraft ou en carton ondulé simple face, qui entoure au moins les bords longitudinaux de la barrette (3).

10. Palette selon l'une des revendications 5-9, dans laquelle les deux faces frontales de chaque barrette (3) sont scellées avec une colle qui résiste à l'eau.

11. Palette selon l'une des revendications 5-10, dans laquelle les barrettes (3) possèdent une section transversale trapézoïdale.

12. Palette selon l'une des revendications 5-11, dans laquelle la plaque (1), les pieds (2) et les barrettes (3) sont imprégnés de manière à résister à l'eau, notamment au moyen d'une colle résistante à l'eau ou d'une laque à base d'eau.
